# EUROPÄISCHE PATENTSCHRIFT

(11) **EP 1 991 998 B1**
(45) Veröffentlichungstag und Bekanntmachung des Hinweises auf die Patenterteilung: **16.01.2013**
(21) Anmeldenummer: 06818371.4
(22) Anmeldetag: 04.11.2006
(51) Int. Cl.: H01H 9/00, H01H 3/30

(54) **LASTSTUFENSCHALTER MIT KRAFTSPEICHER**
ON-LOAD TAP CHANGER WITH AN ENERGY STORAGE MECHANISM
COMMUTATEUR DE NIVEAU DE CHARGE AVEC ACCUMULATEUR DE FORCE

(30) Priorität: 23.02.2006 DE 102006008338
(43) Veröffentlichungstag der Anmeldung: 19.11.2008
(73) Patentinhaber: Maschinenfabrik Reinhausen GmbH, 93059 Regensburg (DE)
(72) Erfinder: ALBRECHT, Wolfgang, 93173 Wenzenbach (DE); HUBER, Thomas, M., 93059 Regensburg (DE)
(86) Internationale Anmeldenummer: PCT/EP2006/010580
(87) Internationale Veröffentlichungsnummer: WO 2007/095978

(56) Entgegenhaltungen:
- EP-A2- 0 355 814
- DE-A1- 10 315 206
- DE-B1- 1 515 946
- DE-B1- 2 518 599
- DE-B1- 2 719 396
- DOHNAL D ET AL: "Vacuum switching, a well proven technology has found its way into resistance-type load tap changers" 2001 IEEE/PES TRANSMISSION AND DISTRIBUTION CONFERENCE AND EXPOSITION. ATLANTA, CA, OCT. 28 - NOV. 2, 2001, IEEE/PES TRANSMISSION AND DISTRIBUTION CONFERENCE AND EXPOSITION, NEW YORK, NY : IEEE, US, Bd. VOL. 1 OF 2, 28. Oktober 2001 (2001-10-28), Seiten 161-165, XP010568522 ISBN: 0-7803-7285-9

## Beschreibung

Die Erfindung betrifft einen Laststufenschalter mit einem Kraftspeicher zur unterbrechungslosen Umschaltung zwischen verschiedenen Wicklungsanzapfungen eines Stufentransformators unter Last.

Ein solcher Laststufenschalter mit einem zugehörigen Kraftspeicher ist aus der Druckschrift der Anmelderin "Laststufenschalter VACUTAP® VV-Betriebsanleitung", Impressum BA164/03de, bekannt. Dieser Laststufenschalter vereinigt dabei in sich die Funktion sowohl eines Wählers zur leistungslosen Vorwahl der Anzapfung, auf die umgeschaltet werden soll, sowie eines Lastumschalters zur eigentlichen Umschaltung.

Der Kraftspeicher dieses bekannten Laststufenschalters weist ein Federblech auf, an dem mehrere Zugfedern mit jeweils einem Ende befestigt sind, die an ihrem jeweils anderen Ende an Lagerstellen angelenkt sind. Das Federblech wiederum ist an seinem freien Ende an einer Antriebskurbel drehbar befestigt. Die Antriebskurbel, die auf einer Schaltwelle befestigt ist, wird über einen Freilauf von einem Antriebselement, das zentrisch an der Schaltwelle und unabhängig von dieser drehbar gelagert ist, betätigt. Die Schaltwelle trägt an ihrer unteren Seite eine Malteserkurbel eines Maltesergetriebes. Das Malteserrad dieses Maltesergetriebes schließlich ist mit einer zentrisch im Inneren eines Isolierstoffrohres gelagerten, drehbaren Schaltersäule verbunden, die die Schaltelemente an einem Ausleger trägt.

In der Wandung des Isolierstoffrohres sind in mehreren horizontalen Ebenen die festen Stufenkontakte vorgesehen, die in jeder Ebene von einem der Schaltelemente an der Schaltersäule wahlweise beschaltbar sind.

Die Wirkungsweise dieses bekannten Kraftspeichers ist folgende:
Zu Beginn einer vorgesehenen Lastumschaltung, d. h. der Umschaltung von einer Wicklungsanzapfung auf eine benachbarte andere Wicklungsanzapfung, beginnt sich, betätigt in der Regel durch einen Motorantrieb, das Antriebselement langsam und kontinuierlich zu drehen. Es nimmt durch einen Anschlug die Antriebskurbel und damit auch das an ihr befestigte Ende des Federbleches mit, dadurch werden die Zugfedern ausgelenkt und gespannt. Nach zunächst 180° Drehwinkel, wenn die Zugfedern ihre maximale Auslenkung erreicht haben, gerät durch den Freilauf das Antriebselement außer Eingriff mit der Antriebskurbel. Nach Überschreiten des Totpunktes vollzieht sich die weitere Drehung der Antriebskurbel sprungartig, da zu diesem Zeitpunkt die Zugfedern noch gespannt sind.
Diese schnelle Drehbewegung der Antriebskurbel wird auf die Malteserkurbel des Maltesergetriebes und damit auf die Schaltersäule übertragen; die daran befestigten Schaltelemente schalten sprungartig jeweils auf benachbarte feste Stufenkontakte um. Die Lastumschaltung ist beendet.

Dieser Kraftspeicher hat sich seit vielen Jahren bei den verschiedensten Stufenschaltern bewährt. Allerdings sind die verwendeten Zugfedern nicht unbegrenzt mechanisch dauerfest, sondern müssen nach einer bestimmten Betriebsdauer oder Schaltzahl aus Sicherheitsgründen ausgetauscht werden. Bisher war dies kein Problem, da nach einer solchen Schaltzahl in der Regel ohnehin Inspektionen am Laststufenschalter vorgenommen wurden. Durch die hohe Zuverlässigkeit der inzwischen verfügbaren und eingesetzten Vakuumschaltzellen und die Vorteile der Vakuumschalttechnik insgesamt können die Wartungsintervalle der Laststufenschalter jetzt jedoch erhöht werden, so dass sich die beschränkte mechanische Dauerfestigkeit der verwendeten Zugfedern bei den bekannten Kraftspeichern zunehmend als Nachteil erweist.

Aufgabe der Erfindung ist es demnach, einen gattungsgemäßen Laststufenschalter, wie in EP 0 355 814 offenbart, mit einem Kraftspeicher, der Kraftspeicherfedern als Energiespeicher aufweist, anzugeben, der eine höhere mechanische Dauerfestigkeit aufweist.

Diese Aufgabe wird durch einen Laststufenschalter mit Kraftspeicher mit den Merkmalen des ersten Patentanspruches gelöst. Die Unteransprüche betreffen besonders vorteilhafte Weiterbildungen der Erfindung.

Der Vorteil der Erfindung besteht neben der angestrebten nahezu unbegrenzten mechanischen Festigkeit der verwendeten Druckfedern, deren Bruch praktisch ausgeschlossen ist, nach einer besonders vorteilhaften Ausführungsform der Erfindung auch darin, dass durch die Verwendung einer verstellbaren Zugstange mit einem Gewinde die Höhe der Kraft des Kraftspeichers kontinuierlich eingestellt werden kann. Damit ist es auf einfache Weise möglich, den Kraftspeicher vorab auf die unterschiedlichsten Lastschaltertypen einzustellen und hinsichtlich der frei gesetzten Kraft nach der Auslösung anzupassen. Der erfindungsgemäße Kraftspeicher ist für die unterschiedlichsten Laststufenschalter verwendbar; er kann sowohl bei unter Öl schaltenden Geräten mit mechanischen Schaltkontakten als auch bei solchen mit Vakuumschaltzellen eingesetzt werden.

Die Erfindung soll nachfolgend an Hand von Zeichnungen beispielhaft noch näher erläutert werden. Es zeigen:
Figur 1 den oberen Teil eines erfindungsgemäßen Laststufenschalters mit Kraftspeicher in perspektivischer Darstellung
Figur 2 eine schematische seitliche Schnittdarstellung eines solchen Laststufenschalters mit Kraftspeicher.

Zunächst soll die Figur 1 näher erläutert werden. Es ist eine Tragplatte 1 gezeigt, auf der der gesamte Kraftspeicher und die Getriebeanordnung zur Betätigung des Laststufenschalters angeordnet sind. Die Tragplatte 1 weist Haltewinkel 2 auf. Weiterhin ist ein Zahnrad 3 gezeigt, das mit der nicht dargestellten Motorantriebswelle verbunden ist. Das Zahnrad 3 treibt ein Antriebselement 4 über dessen Verzahnung 5 an. Das Antriebselement 4 wiederum besitzt zwei symmetrische Anschläge 6, 7, die mit einer Antriebskurbel 8 korrespondieren. Dies wird später noch näher erläutert werden. Oben auf der Antriebskurbel 8 ist ein Zugstangenkopf 9 einer Zugstange 10 drehbar gelagert. Die Zugstange 10 steht mit den weiteren Teilen des erfindungsgemäßen Kraftspeichers, die weiter unten noch näher erläutert werden, in Verbindung. Befestigt ist die Antriebskurbel 8 auf einer Schaltwelle 11, die senkrecht durch die Tragplatte hindurch nach unten führt und an ihrem unteren Ende eine hier nicht dargestellte Malteserkurbel aufweist. Diese Malteserkurbel ist in Figur 2 gezeigt und dort mit dem Bezugszeichen 12 versehen. Diese Malteserkurbel 12 läuft in ein Malteserrad 13 ein, das wiederum mit der nicht dargestellten Schaltersäule in Verbindung steht.

Um die bereits erläuterte Zugstange 10 herum ist erfindungsgemäß ein Federrohr 14 vorgesehen. Das Federrohr 14 ist an einer Seite an einem Lagerbock 15 angelenkt; mittels eines senkrechten Lagerbolzens 16 ist es horizontal verschwenkbar. Zwischen Zugstange 10 und Federrohr 14 ist eine innere Druckfeder 17 vorgesehen, außerhalb des Federrohres 14 befindet sich konzentrisch eine äußere Druckfeder 18. Im hier gezeigten Ausführungsbeispiel wurde eine Anordnung mit innerer Druckfeder 17 und äußerer Druckfeder 18 gewährt, um hohe Kräfte zu erzeugen. Es ist im Rahmen der Erfindung jedoch auch möglich, nur eine einzige Druckfeder, wahlweise innerhalb oder außerhalb des Federrohres 14 angeordnet, vorzusehen. Es können auch mehr als zwei solche Druckfedern vorgesehen werden. Bei der in Figur 1 dargestellten Ausführungsform der Erfindung stützen sich innere Druckfeder 17 und äußere Druckfeder 18 an einer Seite an einem festen Federwiderlager 19, das mit dem Federrohr 14 verbunden ist, ab. An der anderen Seite stützt sich die innere Druckfeder 17 an einem beweglichen inneren Federwiderlager 20, das nur in Figur 2 dargestellt ist, und die äußere Druckfeder 18 an einem beweglichen äußeren Federwiderlager 21 ab. Inneres und äußeres Federwiderlager 20 und 21 stehen mit dem freien Ende der Zugstange 10 in Verbindung. Das innere Federwiderlager 20 ist dabei direkt an der Zugstange 10 befestigt. Zur Befestigung des äußeren Federwiderlagers 21, das das Federrohr 14 umschließt, an der Zugstange 10 sind im Federrohr 14 beidseitige Längsaussparungen 22 vorgesehen. Durch diese Längsaussparungen 22 ragt ein Befestigungsbolzen 23 nach außen, der Zugstange 10 und äußeres Federwiderlager 21 miteinander verbindet. In der Figur 1 ist noch eine Rolle 24 gezeigt, die mit einem weiteren Malteserrad 25 zusammenwirkt, das auf bekannte Weise eine Stellungsanzeige 26 sowie auf ebenfalls bekannte Weise einen Vorwähler betätigt.

Die Funktionsweise der erfindungsgemäßen Anordnung, die in Figur 1 dargestellt ist, ist folgende:
Zu Beginn jeder Umschaltung, d. h. jeder Betätigung des Lastumschalters dreht ein Motorantrieb über die nicht dargestellte Motorantriebswelle das Zahnrad 3. Diese Drehbewegung wird über die Verzahnung 5 auf das Antriebselement 4 übermittelt. Je nach Drehrichtung, die davon abhängt, ob die nächste Lastumschaltung in Richtung "höher" oder "tiefer" erfolgen soll, gerät einer der beiden Anschläge 6 oder 7 des Antriebselementes 4 in Formschluss mit der Antriebskurbel 8 und dreht diese mit. Dabei wird der an der Antriebskurbel 8 befestigte Zugstangenkopf 9 mitbewegt; die Zugstange 10 wird ausgelenkt und die Druckfedern 17, 18 werden gespannt. Nach einer Drehung der Antriebskurbel 8 um 180° hat die Zugstange 10 ihre neue Endstellung erreicht; die Druckfedern 17, 18 sind maximal gespannt, d. h. zusammengedrückt. Nach Überschreiten des Totpunktes gerät der bisher formschlüssig wirkende Anschlag 6 oder 7 außer Eingriff und die Drehbewegung der Antriebskurbel 8 und damit der Schaltwelle 11 wird schnell zu Ende geführt, da sich die Druckfedern 17, 18 sprungartig entspannen. Diese schnelle Drehbewegung wird über die Malteserkurbel 12 und das Malteserrad 13 auf die nicht dargestellte Schaltersäule des Laststufenschalters übertragen. Es erfolgt eine schnelle Umschaltung zwischen benachbarten festen Stufenkontakten im Isolierstoffzylinder.

In Figur 2 ist die beschriebene erfindungsgemäße Anordnung noch einmal in seitlicher Schnittdarstellung gezeigt. Die aus dem Stand der Technik bekannten weiteren Bauelemente, die der Vollständigkeit halber mit dargestellt sind, werden nicht näher erläutert.
Es ist zu sehen, dass hier, nach einer besonders vorteilhaften Weiterbildung der Erfindung, die Zugstange 10 an einem Ende durch ein Gewinde 27 mit dem inneren Widerlager 20 verschraubt ist. Durch dieses Gewinde 27, besonders vorteilhaft als Feingewinde ausgebildet, ergibt sich eine verstellbare Zugstange 10, bei der die wirksame Länge zwischen festem Federwiderlager 19 und den beweglichen Federwiderlagern 20, 21 auf einfache Weise verändert werden kann. Damit ist eine kontinuierliche Einstellung der Federlängen der Druckfedern 17, 18 und damit der wirksamen Federkräfte auf einfache Weise möglich. Der Kraftspeicher kann in dieser Ausführungsform leicht an die spezifischen Anforderungen an die Energie der auslösten Kraftspeicherfedern angepasst werden, die abhängig von Schaltertyp und Schaltsequenz unterschiedlich sein kann.

Es wäre im Rahmen der Erfindung auch möglich, die Verstellmöglichkeit der Zugstange 10 durch ein weiteres Gewinde 28 am Zugstangenkopf 9 zu realisieren.

## Patentansprüche

1. Laststufenschalter mit einem Kraftspelcher zur unterbrechungslosen Umschaltung zwischen verschiedenen Wicklungsanzapfungen eines Stufentransformators unter Last,
wobei der Laststufenschalter einen Isolierstoffzylinder aufweist, in dessen Wandung feste beschaltbare Stufenkontakte angeordnet sind,
wobei zentrisch im Inneren des Isollerstoffzylinders eine drehbare Schaltersäule angeordnet ist, die von einer Antriebskurbel antreibbar ist und mindestens ein Schaltelement trägt, das mit den festen Stufenkontakten kontaktierbar ist
und wobei die Antriebskurbel mit zwei Kraftspeicherfedern mechanisch verbunden ist, derart, dass zu Beginn jeder Umschaltung die Antriebskurbel gedreht und die beiden Kraftspeicherfedern gespannt werden,
**dadurch gekennzeichnet,**
**dass** die beiden Kraftspeicherfedern Druckfedern (17, 18) sind, die sich jeweils mit ihrem einen Ende an einem gemeinsame festen Federwiderlager (19) abstützen,
**dass** an der Antriebskurbel (8) eine Zugstange (10) angeordnet ist,
**dass** um die:Zugstange (10) herum ein Federrohr (14) vorgesehen ist, das an einem Lagerbock (15) angelenkt ist,
**dass** am Federrohr (14) das feste Federwiderlader (19) befestigt ist,
**dass** eine Druckfeder (17) innerhalb des Federrohres (14) und die andere Druckfeder (18) konzentrisch außerhalb des Federrohres (14) und dieses umschlleßend angeordnet ist,
**dass** an der Zugstange (10) ein inneres bewegliches Federwiderlager (20) sowie ein äußeres bewegliches Federwiderlager (21) angeordnet sind, an denen sich jeweils das andere Ende einer der beiden Druckfedern (17, 18) abstützt,
**dass** das innere Federwiderlager (20) innerhalb des Federrohres (14) direkt an der Zugstange (10) befestigt ist und dass das äußere Federwiderlager (21) außerhalb des Federrohres (14) mittels eines Befestigungsbolzens (23), der durch Längsaussparungen (22) im Federrohr (14) nach außen ragt, mit der Zugstange (10) verbunden ist.

2. Laststufenschalter nach Patentanspruch 1,
**dadurch gekennzeichnet**,
das die Zugstange (10) mittels eines Gewindes (27) direkt mit dem beweglichen inneren Federwiderlager (20) verschraubt ist.

3. Laststufenschalter nach Patentanspruch 1 oder 2,
**dadurch gekennzeichnet,**
**dass** die Zugstange (10) mittels eines weiteren Gewindes (28) mit einem Zugstangenkopf (9), der an der Antriebskurbel (8) drehbar gelagert ist, verschraubt ist.

## Claims

1. On-load tap changer with an energy storage mechanism for uninterrupted changing over between different winding taps of a tapped transformer under load,
wherein the on-load tap changer comprises an insulating material cylinder, in the wall of which fixed tap contacts able to be electrically contacted are arranged,
wherein centrally arranged in the interior of the insulating material cylinder is a rotatable switch column which is drivable by a drive crank and carries at least one switching element able to be contacted with the fixed tap contacts,
and wherein the drive crank is mechanically connected with two energy storage springs in such a manner that at the beginning of each changeover the drive crank is rotated and the two energy storage springs are stressed,
**characterised in that**
the two energy storage springs are compression springs (17, 18) which are each supported by one end thereof at a common fixed spring counter-bearing (19),
a tie rod (10) is arranged at the drive crank (8),
a spring tube (14) pivotably connected with a bearing block (15) is provided around the tie rod (10),
the fixed spring counter-bearing (19) is fastened to the spring tube (14),
one compression spring (17, 18) is arranged within the spring tube (14) and the other compression spring (18) is arranged concentrically outside the spring tube (14) and surrounding this,
arranged at the tie rod (10) is an inner movable spring counter-bearing (20) as well as an outer movable spring counter-bearing (21), at each of which the other end of a respective one of the two compression springs (17, 18) is supported,
the inner spring counter-bearing (20) within the spring tube (14) is fastened directly to the tie rod and
the outer spring counter-bearing (21) outside the spring tube (14) is connected with the tie rod (10) by means of a fastening pin (23) which projects outwardly through longitudinal cut-outs (22) in the spring tube (14).

2. On-load tap changer according to claim 1, **characterised in that** the tie rod (10) is directly screwed to the movable inner spring counter-bearing (20) by means of a thread (27).

3. On-load tap changer according to claim 1 or 2, **characterised in that** the tie rod (10) is screwed to a tie rod head (9), which is rotatably mounted on the drive crank (8), by means of a further thread (28).

## Revendications

1. Commutateur de niveau de charge comportant un accumulateur de force pour permettre une commutation sans interruption entre différentes prises d'enroulement d'un transformateur à gradins sous charge, ce commutateur de niveau de charge comprenant un cylindre en un matériau isolant dans la paroi duquel sont montés des contacts commutables fixes,
dans lequel, au centre de la partie interne du cylindre en un matériau isolant est montée une colonne de commande mobile en rotation pouvant être actionnée par une manivelle de commande et portant au moins un élément de commutation pouvant être mis en contact avec les contacts fixes, et
la manivelle de commande étant reliée mécaniquement à deux ressorts d'emmagasinage de force de sorte que, au début de chacune des commutations, la manivelle d'entrainement soit déplacée en rotation et les deux ressorts d'emmagasinage de force soient sous tension,
**caractérisé en ce que**
les deux ressorts d'emmagasinage de force sont des ressorts de pression (17, 18) qui s'appuient respectivement par l'une de leurs extrémités sur un butée élastique commune (19),
une barre de traction (10) est montée sur la manivelle de commande (8), autour de la barre de traction (10) est monté un tube élastique (14) qui est articulé sur un palier support (15),
la butée élastique fixe (19) est fixée sur le tube élastique (14),
l'un des ressorts de pression (17) est monté à l'intérieur du tube élastique (14) tandis que l'autre ressort de pression (18) est monté concentriquement à l'extérieur du tube élastique (14) en entourant celui-ci, sur la barre de traction (10) sont montées une butée élastique mobile interne (20) ainsi qu'une butée élastique mobile externe (21) sur lesquelles s'appuie respectivement l'autre extrémité de l'un des deux ressorts de pression (17, 18),
la butée élastique interne (20) et fixée à l'intérieur du tube élastique (14) directement sur la barre de traction (10), et
la butée élastique externe (21) est reliée à la barre de traction (10) à l'extérieur du tube élastique (14) au moyen d'un goujon de fixation (23) qui fait saillie vers l'extérieur par des ouvertures longitudinales (22) du tube élastique (14).

2. Commutateur de niveau de charge conforme à la revendication 1,
**caractérisé en ce que**
la barre de traction (10) est vissée au moyen d'un filetage (27) directement sur la butée élastique interne mobile (20).

3. Commutateur de niveau de charge conforme à la revendication 1 ou 2,
**caractérisé en ce que**
la tige de traction (10) est vissée au moyen d'un autre filetage (28) sur une tête (9) de la barre de traction qui est logée mobile en rotation sur la manivelle de commande (8).
